# FASCICULE DE BREVET EUROPEEN

(11) **EP 0 150 654 B1**
(45) Date de publication et mention de la délivrance du brevet: **11.11.1992**
(21) Numéro de dépôt: 84450030.6
(22) Date de dépôt: 21.12.1984
(51) Int. Cl.: B42D 1/10

(54) **Reliure à talon**
Ordner mit Klebestreifen
File with adhesive strips

(30) Priorité: 23.12.1983 FR 8320800
(43) Date de publication de la demande: 07.08.1985
(73) Titulaire: Larque, Hubert, F-64800 Nay (FR)
(72) Inventeur: Larque, Hubert, F-64800 Nay (FR)
(74) Mandataire: Thébault, Jean-Louis

(56) Documents cités:
- DE-A- 2 408 108
- FR-A- 353 649
- FR-A- 740 536
- FR-A- 1 581 616
- GB-A- 981 904
- US-A- 4 715 759

## Description

La présente invention a trait à une reliure à talon et plus précisément à un système pour réunir, par exemple à des fins d'archivage et de classement, des documents constitués par des feuilles volantes ou analogues.

On connaît divers systèmes de classement de tels documents parmi lesquels on peut citer les classeurs à feuilles perforées ou chemises plastiques perforées, les classeurs à tirettes et mâchoires, les reliures à tringles, à fil, à tranche encollée, et....

Tous ces sytèmes présentent à des titres divers un certain nombre d'inconvénients : ils sont peu pratiques, ou encombrants, ou nécessitent des instruments spéciaux, ou ne permettent pas une mise à jour par insertion d'intercalaires, et....

Le document DE-A-2.408.108 a trait à un élément individuel de classement d'une feuille volante par collage, constitué d'une barrette unitaire destinée à servir d'intermédiaire entre ladite feuille et un classeur rotatif classique à anneaux pour feuillets mobiles. Cette solution ne vise absolument pas à la compensation de l'épaisseur des feuilles à classer et l'objectif de ce document n'est d'ailleurs pas de constituer une reliure proprement dite.

Le document US-A-755.002, s'il concerne une solution visant à la compensation d'épaisseur, propose un système de classement constitué de deux types de bandes de largeur inégale, empilées et repliées par leur milieu, les bandes larges pouvant être rendues collantes sur les deux faces. Un tel système présente de nombreux inconvénients tels que le repliage de bandes sur elles-mêmes entraînant une surépaisseur à la pliure et la prévision d'une structure complexe de maintien de l'ensemble, forcément manufacturée et donc nécessairement plus coûteuse à fabriquer.

Dans d'autres systèmes on a pensé à utiliser le collage de documents sur des talons rassemblés dans une chemise rigide. C'est ainsi que dans le brevet FR N° 1.581.616 on décrit un système à talons constitué de bandes revêtues sur une de leurs faces d'un adhésif, chaque bande étant pliable en deux parties dont l'une est munie d'une bande protectrice recouvrant l'adhésif. Les bandes se collent les unes sur les autres pour former un talon, cependant que les parties munies d'une bande protectrice peuvent recevoir une feuille par collage après enlèvement de ladite bande. Ce système présente l'inconvénient majeur que du fait du pliage desdites bandes, lorsque l'ensemble est serré dans une chemise rigide, et de la surépaisseur des parties des bandes sur lesquelles sont collées les feuillets à classer, on ne peut classer qu'un très petit nombre de documents.

Par ailleurs, dans le brevet FR N° 740.536 on prévoit une pluralité de talons reliés à la manière d'un livre et sur chacun desquels on peut fixer par exemple par collage une feuille volante. Ce système présente également le grave inconvénient que le collage de chaque feuille sur une partie de chaque talon entraîne une surépaisseur au niveau de la zone de collage, proportionnelle au nombre de feuilles collées ce qui, là aussi, limite très substantiellement les capacités et l'intérêt d'un tel dispositif.

L'invention a pour but de proposer un dispositif du type à talon pourvu d'adhésif supprimant les inconvénients des dispositifs connus rappelés ci-dessus.

A cet effet, l'invention a pour objet une reliure à talon, notamment pour le classement de documents sous forme de feuilles volantes, formée de bandes composites élémentaires de type connu en soi et constituées chacune d'un film adhésif appliqué sur la totalité de l'une des faces d'une bande mince en matériau quelconque et lui-même recouvert intégralement d'une pellicule en matériau protecteur aisément détachable de l'adhésif, ladite pellicule présentant parallèlement à ses bords longitudinaux au moins une ligne de moindre résistance permettant l'enlèvement d'une partie de ladite pellicule en vue d'y substituer au moins une partie de la feuille à classer pour la coller sur le film adhésif et le maintien en place du reste de la pellicule, caractérisé en ce que :
a) l'épaisseur de la pellicule est supérieure ou égale à celle des feuilles des documents à classer ;
b) les bandes composites élémentaires sont collées ensemble uniquement au droit des parties de bandes correspondant audit reste de la pellicule, et
c) la reliure se présente sous forme d'une superposition de bandes collées ensemble par la tranche avant la mise en place des documents à classer.

L'ensemble peut être ainsi serré à plat sans aucune surépaisseur puisque l'empilage des bandes constituant les talons de ce système de reliure conserve une épaisseur constante quel que soit le nombre de feuilles collées.

L'ensemble peut de la sorte recevoir une enveloppe façon livre ou album, amovible ou non. Plusieurs de tels ensembles peuvent ainsi être superposés et reliés par tous moyens appropriés.

D'autres caractéristiques et avantages ressortiront de la description qui va suivre de modes de réalisation du dispositif de l'invention, description donnée à titre d'exemple uniquement et en regard du dessin annexé sur lequel :
- Figure 1 représente une vue partielle en perspective d'une reliure à talon conforme à l'invention ;
- Figure 2 représente une vue partielle de dessus d'une reliure selon l'invention ;
- Figure 3 représente une vue en bout d'un talon selon l'invention suivant une variante de réalisation, et
- Figures 4a à 4c illustrent une autre variante de réalisation permettant la fixation de plusieurs feuilles sur la même bande de reliure.

La reliure à talon selon l'invention, telle qu'illustrée par la figure 1, comprend une superposition de bandes composites élémentaires constituées d'un film adhésif 1 appliqué sur la totalité de l'une des faces d'une bande 2 par exemple rectangulaire en matériau quelconque souple ou rigide, transparent ou opaque, et lui-même recouvert intégralement d'une pellicule 3 en matériau approprié, détachable facilement de l'adhésif à la manière connue.

Ladite pellicule 3 est divisée en deux parties 3a, 3b par une ligne de moindre résistance 4 parallèle aux bords longitudinaux de la bande et permettant l'enlèvement de l'une des parties de la pellicule et plus précisément la partie 3a située à l'opposé de la tranche de l'empilage des bandes-talons.

Sur la figure 1 on a représenté une bande-talon 5 munie de sa pellicule complète 3a, 3b et une bande-talon 6 dont la partie 3a de la pellicule 3 a été enlevée pour recevoir à sa place une feuille volante 7.

Plusieurs bandes-talons telles que 5 et 6 sont assemblées en superposition et liées par collage, l'assemblage se faisant au droit des parties 3b des bandes-talons afin de pouvoir accéder aux parties 3a de toutes les bandes-talons.

L'épaisseur des pellicules 3 correspond à l'épaisseur moyenne d'une feuille volante en sorte que l'épaisseur totale de l'empilage des bandes-talons telles que 5 et 6 n'est aucunement modifiée par la présence des feuilles 7.

Les dimensions des bandes-talons sont variables. Elles peuvent correspondre ou non à celles des couvertures ou enveloppes susceptibles de recouvrir et d'enfermer les bandes-talons à la manière d'un livre par exemple.

La partie détachable 3a peut correspondre aux dimensions de l'élément en feuille à coller 7.

La ligne 4 de moindre résistance peut être complétée (figure 2) par des lignes 8 semblables perpendiculaires ménagées dans la partie 3a afin de permettre le collage de plusieurs documents de dimensions réduites sur la même bande-talon, côte-à-côte et donc sans surépaisseur.

La ligne 4 n'est pas obligatoirement au milieu de la bande-talon (figure 3) et la partie inamovible 2 de celle-ci peut comporter également une' ou plusieurs lignes 9 de moindre résistance afin de réduire ou modifier à volonté les dimensions de cette partie 2.

Dans le mode d'exécution illustré par les figures 4a à 4c, la pellicule 3' recouvrant l'adhésif 1 a une épaisseur nettement supérieure à celle des documents à coller 7 et sa partie susceptible d'être détachée (3'a) est divisée en trois parties 10,11,12 détachables séparément. A cet effet, il est prévu plusieurs lignes de moindre résistance 4 parallèles permettant sur une même bande-talon la superposition de plusieurs documents 7 avec un léger décalage entre eux comme illustré par lesdites figures 4a à 4c.

L'épaisseur accrue de la pellicule 3' permet de recevoir ainsi plusieurs feuilles 7 superposées sans aucune surépaisseur, ceci autorisant l'introduction d'intercalaires éventuels dans le classement des documents.

De préférence l'adhésif 1 est tel qu'il permette le retrait éventuel du document collé et son remplacement par un autre.

Par ailleurs les bandes-talons peuvent être associées par liasses, paquets ou modules susceptibles d'être eux-mêmes réunis dans un même système de reliure ou d'assemblage ce qui donne beaucoup de souplesse d'emploi au dispositif de l'invention.

Suivant encore une autre variante, la bande 2 de chaque bande-talon peut être revêtue d'un film adhésif sur ses deux faces et d'une pellicule détachable identique à la pellicule 3 également sur ses deux faces ce qui permet de coller deux documents sur une même bande-talon toujours sans aucune surépaisseur de cette dernière.

Enfin, il est possible entre les bandes-talons successives d'intercaler dans l'empilage une feuille de séparation type album-photo de dimensions quelconques, éventuellement munie d'index de repérage à un endroit quelconque débordant du format de la liasse des documents classés.

## Revendications

1. Reliure à talon, notamment pour le classement de documents (7) sous forme de feuilles volantes, formée de bandes composites élémentaires de type connu en soi et constituées chacune d'un film adhésif (1) appliqué sur la totalité de l'une des faces d'une bande mince (2) en matériau quelconque et lui-même recouvert intégralement d'une pellicule (3) en matériau protecteur aisément détachable de l'adhésif, ladite pellicule (3) présentant parallèlement à ses bords longitudinaux au moins une ligne de moindre résistance (4) permettant l'enlèvement d'une partie (3a) de ladite pellicule (3) en vue d'y substituer au moins une partie de la feuille à classer pour la coller sur le film adhésif et le maintien en place du reste (3b) de la pellicule, caractérisé en ce que :
a) l'épaisseur de la pellicule (3) est supérieure ou égale à celle des feuilles des documents (7) à classer ;
b) les bandes composites élémentaires sont collées ensemble uniquement au droit des parties de bandes correspondant audit reste (3b) de la pellicule (3), et
c) la reliure se présente sous forme d'une superposition de bandes collées ensemble par la tranche avant la mise en place des documents (7) à classer.

2. Reliure à talon suivant la revendication 1, caractérisée en ce que ladite ligne (4) est complétée par une ou plusieurs lignes (8) de moindre résistance ménagées dans la partie détachable (3a) de préférence perpendiculairement à ladite ligne (4).

3. Reliure à talon suivant l'une des revendications 1 et 2, caractérisée en ce que ladite bande mince (2) comporte au moins une ligne de moindre résistance (9) permettant de modifier les dimensions de ladite bande (2).

4. Reliure à talon suivant l'une des revendications 1 à 3, caractérisée en ce que ladite pellicule (3') a une épaisseur notablement supérieure à l'épaisseur moyenne des documents (7) à classer et comporte plusieurs lignes (4) de moindre résistance parallèles à la tranche libre de ladite partie non détachée (3b), en sorte de pouvoir coller sur la même bande-talon plusieurs documents (7) chacun étant collé sur la partie de l'adhésif (1) découverte par l'une des parties (10,11,12) ainsi délimitées dans ladite pellicule (3').

5. Reliure à talon suivant l'une des revendications 1 à 4, caractérisée en ce que ladite bande mince (2) est munie sur ses deux faces d'un film adhésif (1) recouvert d'une pellicule détachable partiellement.

## Claims

1. Stub binding, particularly for the filing of documents (7) in the form of loose sheets, formed by single composite strips of a type known per se and each consisting of an adhesive coating (1) applied to the whole of one face of a thin strip (2) made from any material and itself entirely covered by a film (3) of protective material which can be easily detached from the adhesive, the said film (3) having, parallel to its longitudinal edges, at least one line of least strength (4) enabling one part (3a) of the said film (3) to be removed for the purpose of substituting for it at least part of the sheet to be filed in order to stick it onto the adhesive film, and the remainder (3b) of the film to be held in place, characterised in that:
a) the thickness of the film (3) is equal to or greater than that of the sheets in the documents (7) to be filed;
b) the single composite strips are stuck together solely at the level of the strip parts corresponding to the said remainder (3b) of the film (3), and
c) the binding takes the form of a superimposition of strips stuck together by the edge before the documents (7) to be filed are put in place.

2. Stub binding according to Claim 1, characterised in that the said line (4) is supplemented by one or more lines (8) of least strength provided in the detachable part (3a) preferably at right angles to the said line (4).

3. Stub binding according to either of Claims 1 or 2, characterised in that the said thin strip (2) has at least one line of least strength (9) enabling the dimensions of the said strip (2) to be modified.

4. Stub binding according to one of Claims 1 to 3, characterized in that the said film (3') has a thickness appreciably greater than the average thickness of the documents (7) to be filed and has several lines (4) of least strength parallel to the free edge of the said non-detached part (3b), so that several documents (7) can be stuck onto the same stub strip, each one being stuck onto the part of the adhesive (1) exposed by one of the parts (10, 11, 12) thus defined in the said film (3').

5. Stub binding according to one of Claims 1 to 4, characterized in that the said thin strip (2) is provided on both faces with an adhesive coating (1) covered with a partially detachable film.

## Patentansprüche

1. Heftstreifen-Bindung, insbesondere für das Ablegen von Dokumenten (7) in Form von Einzelblättern, gebildet von Elementar-Kompositbändern, an sich bekannten Typs, und jeweils gebildet von einem Haftfilm (1), aufgebracht auf die Gesamtheit einer der Seiten eines dünnen Bandes (2) aus irgendeinem Material und seinerseits vollständig abgedeckt von einer Folie (3) aus einem Schutzmaterial, das von dem Haftfilm leicht ablösbar ist, welche Folie (3) parallel zu ihren Längskanten mindestens eine Schwächungslinie (4) aufweist, die das Entfernen einer Partie (3a) der Folie (3) ermöglicht, um diese durch mindestens eine Partie des abzulegenden Blattes zu ersetzen durch Aufkleben auf den Haftfilm, und Belassen des Restes (3b) der Folie an Ort und Stelle, dadurch gekennzeichnet, daß
a) die Dicke der Folie (3) größer oder gleich derjenigen der abzulegenden Dokumentenblätter (7) ist;
b) die Elementar-Kompositbänder verklebt sind nur am Ort der Partien der Bänder entsprechend dem Rest (3b) der Folie (3), und
c) die Bindung sich darstellt in Form einer Überlagerung von an ihren Rändern miteinander verklebten Bändern vor dem Anbringen der abzulegenden Dokumente (7).

2. Heftstreifen-Bindung nach Anspruch 1, dadurch gekennzeichnet, daß die Schwächungslinie (4) vervollständigt ist durch eine oder mehrere Schwächungslinien (8), die in die lösbare Partie (3a) vorzugsweise senkrecht zu der genannten Linie (4) eingebracht sind.

3. Heftstreifen-Bindung nach einem der Ansprüche 1 und 2, dadurch gekennzeichnet, daß das dünne Band (2) mindestens eine Schwächungslinie (9) aufweist, die die Abmessungen dieses Bandes (2) zu modifizieren ermöglicht.

4. Heftstreifen-Bindung nach einem der Ansprüche 1 bis 3, dadurch gekennzeichnet, daß die Folie (3') eine Dicke aufweist, die deutlich größer als die mittlere Dicke der abzulegenden Dokumente (7), und mehrere Schwächungslinien (4) parallel zu der freien Kante der nicht abgelösten Partie (3b) aufweist, so daß das Aufkleben mehrerer Dokumente (7) auf ein und denselben Heftstreifen ermöglicht wird, von denen jedes auf den Haftfilmabschnitt (1) aufgeklebt ist, der durch eine der Partien (10,11,12) freigelegt wird, und in der Folie (3') so begrenzt ist.

5. Heftstreifen-Bindung nach einem der Ansprüche 1 bis 4, dadurch gekennzeichnet, daß das dünne Band (2) auf seinen beiden Seiten mit einem Haftfilm (1) versehen ist, abgedeckt von einer teilweise ablösbaren Folie.
